# EUROPÄISCHE PATENTSCHRIFT

(11) **EP 4 116 170 B1**
(45) Veröffentlichungstag und Bekanntmachung des Hinweises auf die Patenterteilung: **19.02.2025**
(21) Anmeldenummer: 22175746.1
(22) Anmeldetag: 27.05.2022
(51) Int. Cl.: B61L 3/12, B61L 15/00, B61L 27/30, B61L 27/37, B61L 27/20

(54) **VERFAHREN ZUM BETREIBEN EINES ZUGBEEINFLUSSUNGSSYSTEMS**
METHOD FOR OPERATING A TRAIN CONTROL SYSTEM
PROCÉDÉ PERMETTANT DE FAIRE FONCTIONNER UN SYSTÈME DE COMMANDE DES TRAINS

(30) Priorität: 06.07.2021 DE 102021117366
(43) Veröffentlichungstag der Anmeldung: 11.01.2023
(73) Patentinhaber: Hitachi Rail GTS Deutschland GmbH, 71254 Ditzingen (DE)
(72) Erfinder: BREMEN, Bertrand, 79189 Bad Krozingen (DE); BEER, Axel, 71229 Leonberg-Höfingen (DE)
(74) Vertreter: Kohler Schmid Möbus Patentanwälte

(56) Entgegenhaltungen:
- EP-A1- 3 124 351
- DE-A1- 102007 037 603
- DE-B3- 102004 001 818

## Beschreibung

### Hintergrund der Erfindung

Die Erfindung betrifft ein Verfahren zum Betreiben eines Zugbeeinflussungssystems zur Beeinflussung eines schienengebundenen Fahrzeugs mit einer fahrzeugseitigen Überwachungseinrichtung (OBU), wobei das Zugbeeinflussungssystem eine Streckenzentrale (Radio Block Center RBC) und eine Außensignalisierung mit mindestens einem Signal und einer dem Signal vorgeschalteten ersten Balisengruppe und einer am Signal angeordneten zweiten Balisengruppe umfasst, wobei das Fahrzeug von der Streckenzentrale überwacht wird, wobei das Verfahren umfasst: Zuordnung des Fahrzeugs zu dem Signal, Ermittlung eines aktuellen Signalbegriffs des zugeordneten Signals, Erteilung einer Fahrterlaubnis durch die Streckenzentrale an das Fahrzeug in Abhängigkeit von dem ermittelten Signalbegriff über eine Funkverbindung.

Ein Verfahren zum Betreiben eines Zugbeeinflussungssystems ist beispielsweise bekannt aus [01].

In Europa wird hauptsächlich das europäische Zugsicherungssystem European Train Control System (ETCS) verwendet, welches Bestandteil des europäischen Verkehrsleitsystem ERTMS ist. Eine weitere Komponente des ERTMS ist das Bahn-Mobilfunksystem GSM-R. ETCS wird in allen europäischen Ländern im Hochgeschwindigkeits- und konventionellen Bahnverkehr eingesetzt.
[01] beschreibt verschiedene Level und Modi, unter denen ETCS verwendet werden kann.

Bei ETCS Level 1 erfolgt die Kommunikation zwischen Strecke und Fahrzeug diskontinuierlich über Balisen, die oftmals an den Standorten von Vor- und Hauptsignalen angeordnet sind. Dabei werden ETCS Informationen übertragen, sobald das Fahrzeug die Balise passiert. Die wichtigsten, von den Balisen übermittelten Informationen sind Streckengradienten, Streckenhöchstgeschwindigkeiten, der Punkt, an dem das Fahrzeug zum Stehen kommen soll, sowie Signalzustände/Signalbegriffe ("Halt" "Fahrt" usw.). Die Balisen erhalten die an das Fahrzeug zu übertragenden Informationen von einer Lineside Electronic Unit (LEU), welche an das Stellwerk oder die Signale angekoppelt ist.

ETCS Level 2 zeichnet sich durch eine ständige Kommunikation zwischen Fahrzeug und ETCS-Zentrale (RBC) via GSM-R bzw. Euroradio aus. Hierfür ist eine genaue Positions- und Richtungsbestimmung des Zuges notwendig. Der Fahrzeugrechner übermittelt regelmäßig Positions- und Richtungsinformationen über GSM-R an die Strecke. Falls die Strecke nicht auch für ETCS Level 1 tauglich ist, sind die Balisen üblicherweise Festdatenbalisen, senden also nur statische Nachrichten an das Fahrzeug.

Sowohl bei ETCS Level 1 als auch bei ETCS Level 2 werden Informationen betreffend freie Gleisabschnitte über die ortsfeste Gleisfreimeldung vom Stellwerk ermittelt und an die ETCS-Zentrale übergeben: Die Strecke ist dazu - wie bei konventioneller Sicherungstechnik - in Blockabschnitte geteilt, wobei der Zug nur dann in den nächsten Blockabschnitt einfahren darf, wenn dieser einschließlich des anschließenden Schutzabschnittes nicht von einem anderen Zug belegt, sondern freigemeldet ist.

Für die verschiedenen ETCS Level sind die Modi Full Supervision (FS) und Limited Supervision (LS) definiert. Zusammen mit dem Mode bilden die ETCS-Informationen eine Fahrterlaubnis (Movement Authority). Damit kann die fahrzeugseitige ETCS-Ausrüstung kontinuierlich die Einhaltung der erlaubten Geschwindigkeit (und Richtung) überwachen und rechtzeitig eine Zwangsbremsung auslösen, unabhängig von national definierten Streckengeometrien und Signalabständen.

Im Mode "Limited Supervision" (LS) werden die Signalbegriffe der Signale (Außensignalisierung) weiterverwendet. D.h. der Fahrzeugführer liest die Signalinformation direkt von der Außensignalisierung ab. Es wird "nach Außensignalisierung" gefahren.

Im Mode "Full Supervision" (FS) hingegen werden die Signalbegriffe der Signale (Außensignalisierung) durch eine Führerstandsignalisierung (Mode FS) ersetzt. Der Fahrzeugführer liest die Signalinformation von der Führerstandsanzeige ab. Auf eine Außensignalisierung kann im Mode FS im Prinzip verzichtet werden. Während im Mode FS der Zug also voll vom ETCS überwacht wird, erfolgt im Mode LS nur eine Hintergrundüberwachung. Der Triebfahrzeugführer ist im Mode LS also weiterhin verpflichtet, auf die streckenseitige Signalisierung zu achten.

Der Mode Limited Supervision wurde speziell für ETCS Level 1 designt, um Kosten zu reduzieren bzw. ETCS Level 1 auf Strecken verwenden zu können, die keine festen Vorsignalabstände haben. Für ETCS Level 2 ist der Mode Limited Supervision nicht designt, daher fehlen viele notwendige Funktionen, um einen entsprechenden Betrieb zu realisieren.

Das Dokument EP 3 124 351 A1 beschriebt ein Zugbeeinflussungssystem.

Es ist Aufgabe der Erfindung ein Verfahren zur Verfügung zu stellen, das eine Limited Supervision im ETCS Level 2 Modus ermöglicht, wobei einerseits Entwicklungskosten und Hardwarekosten reduziert werden können und andererseits ein hohes Sicherheitslevel realisiert werden kann.

### Beschreibung der Erfindung

Die Erfindung ist durch die Merkmale des Anspruchs 1 definiert.

Die Aufgabe wird erfindungsgemäß dadurch gelöst, dass das Fahrzeug von einem Fahrzeugführer nach der Außensignalisierung gefahren wird, und dass die Überwachung durch die Streckenzentrale im Hintergrund erfolgt, derart, dass die Streckenzentrale diskontinuierlich mit dem Fahrzeug kommuniziert, wobei die Fahrterlaubnis durch Überfahren der ersten Balisengruppe angefordert wird, und die Fahrterlaubnis in Abhängigkeit des ermittelten aktuellen Signalbegriffs an das Fahrzeug übertragen wird, wobei die Fahrterlaubnis eine Verkettungsinformation (Linking-Information) enthält, wodurch die zweite Balisengruppe maskiert und damit nicht ausgewertet wird.

Bei dem erfindungsgemäßem Verfahren erfolgt die Steuerung des Fahrzeugs (mindestens einen Wagen, wobei der Wagen ein Triebfahrzeug und ggf. weitere Wagen umfassen kann, insbesondere Zug) primär durch den Fahrzeugführer, wobei die Steuerung durch den Fahrzeugführer durch eine Hintergrundüberwachung ergänzt wird. Der Fahrzeugführer entscheidet also in Abhängigkeit von den Außensignalen, ob/wie der Zug beschleunigt oder verzögert wird bzw. mit welcher Geschwindigkeit er fährt ("Fahren nach Außensignalisierung"). Die Hintergrundüberwachung greift lediglich im Falle eines Fehlers des Triebfahrzeugführers ein und bewirkt gegebenenfalls eine Sicherheitsreaktion. D.h. der Triebfahrzeugführer fährt nicht nach den Vorgaben des Zugbeeinflussungssystems, sondern nach Vorgaben der Außensignalisierung. Da die Verantwortung beim Triebfahrzeugführer liegt, muss, im Gegensatz zu ETCS Level 2 FS, die Streckenzentrale nur geringe Sicherheitsanforderungen an das Zugbeeinflussungssystem erfüllen. Hierdurch werden die Entwicklungskosten des verwendeten Systems verringert.

Durch die Verwendung der Hintergrundüberwachung kann das Anfahren gegen haltzeigende Signale verhindert werden, indem sich das Fahrzeug bei Beginn der Zugfahrt ("Start of Mission") beim RBC anmeldet. Hierdurch kann das Anfahren gegen haltzeigende Signale unterbunden werden, da die Streckenzentrale ein SR(Staff Responsible)-Erlaubnis, bei der nur die maximal zulässige Geschwindigkeit überwacht wird, oder eine OS(on sight)-Erlaubnis ausgeben kann, die eine geringere maximalen Geschwindigkeit erlauben als es die national vorgegebenen Werte (National Values) vorgeben. Es werden daher bei dem erfindungsgemäßen Verfahren weniger Balisen benötigt als bei ETCS Level 1 LS. Darüber hinaus wird nicht an jedem Signal eine streckenseitige Elektronik (Lineside Electronic Unit LEU) benötigt, wie es bspw. bei ETCS Level 1 LS der Fall ist.

Die Hintergrundüberwachung ermöglich auch ein sofortiges Eingreifen, ohne an die Positionen der Balisen gebunden zu sein.

Entscheidend für die Durchführung des Verfahrens ist die Verwendung von Verkettungsinformation (Linking-Information) in der Fahrterlaubnis. Durch die Verkettungsinformation kann erreicht werden, dass die zweite Balisengruppe maskiert und damit nicht ausgewertet wird. Unter "Linking-Information" (Verkettungsinformation) versteht man die logische Verknüpfung einer Balisengruppe mit einer nachfolgenden Balisengruppe. Bei einer Verkettung werden in Fahrtrichtung aufeinander folgende Balisengruppen mit ihren Identitäten und den dazwischen zu fahrenden Distanzen angekündigt und überwacht. Wird in der Verkettungsinformation eine Balisengruppe nicht aufgeführt, so werden deren Informationen von der fahrzeugseitigen Überwachungseinrichtung nicht verwendet. Die Linking-Information dient zum Maskieren der zweiten Balisengruppe. Nach dem Passieren des Orts einer virtuellen Balisengruppe wird die Linking-Information auf dem Fahrzeug wieder gelöscht und es wird wieder jede Balise gelesen.

Die Balisen dienen der Ortsbestimmung des Fahrzeugs. Erfindungsgemäß wird die erste Balisengruppe vor dem Signal zur Information der Streckenzentrale verwendet, dass sich das Fahrzeug vor dem Signal befindet und eine Fahrterlaubnis erteilt werden muss, um eine Sicherheitsreaktion zu vermeiden.

Eine "Fahrterlaubnis" ist eine Nachricht, die von der Strecke an das Fahrzeug übermittelt und dort ausgewertet wird. Aus der Fahrterlaubnis, dem Bremsvermögen des Fahrzeugs, der Odometrie und weiteren Eingangsdaten werden u.a. Bremskurven abgeleitet, die der Geschwindigkeitsüberwachung des Fahrzeugs zu Grunde gelegt werden, insbesondere im Rahmen vom ETCS. Die Fahrterlaubnis beinhaltet u.a. die Länge, bzw. das Ende der Fahrterlaubnis, d.h. den Ort, bis zu dem die Fahrt durchgeführt werden darf und ggf. eine Permitted Braking Distance (einen zulässigen Bremsweg). Bspw. führt die Ankündigung eines zulässigen Bremswegs bei "Halt erwarten" an einem Vorsignal dazu, dass das Fahrzeug die Geschwindigkeit so weit reduziert, dass mit dem jeweiligen Bremsvermögen der zulässige Bremsweg bei überfahren des zugehörigen haltzeigenden Hauptsignals noch eingehalten wird.

Die Fahrterlaubnis von der Streckenzentrale beinhaltet Linking-Information auf eine virtuelle (nicht vorhandene) Balisengruppe hinter der zweiten Balisengruppe. Hierdurch wird die Information der zweiten Balisengruppe vom Fahrzeug nicht ausgewertet (insbesondere nicht an die Streckenzentrale weitergeleitet) und die Sicherheitsreaktion im Falle des Empfangs einer Fahrterlaubnis vom Fahrzeug verhindert (Maskieren der zweiten Balisengruppe). Hat das Fahrzeug die Fahrterlaubnis nicht erhalten, so wird die zweite Balisengruppe gelesen und die ID an die Streckenzentrale gesendet. Bei Vorhandensein eines Vorsignals und eines Hauptsignals gilt dies für die beiden Balisengruppen am Vorsignal wie für die beiden Balisengruppen am Hauptsignal. Wird aufgrund einer Störung die Fahrterlaubnis von der fahrzeugseitigen Überwachungseinrichtung nicht empfangen, wird die zweite Balisengruppe ausgewertet, welche eine Sicherheitsreaktion auf der fahrzeugseitigen Überwachungseinrichtung auslöst.

Die übermittelte Fahrterlaubnis bewirkt bei fahrtzeigendem Signal eine Weiterfahrt ohne Beeinflussung, bei haltzeigendem Signal eine Beeinflussung vor dem Vorsignal (Einhaltung des zulässigen Bremswegs in eine Entfernung nach dem Vorsignal) und eine Beeinflussung vor dem Hauptsignal mit einer Fahrterlaubnis bis zum Hauptsignal. Es erfolgt keine Anzeige der Fahrterlaubnis im Führerstand, da der Triebfahrzeugführer nach Außensignalisierung fährt und nur im Hintergrund überwacht wird. Sobald ein haltzeigendes Signal auf Fahrt wechselt, wird die Fahrterlaubnis erneuert und die Beeinflussung aufgehoben.

Bei dem Zugbeeinflussungssystem handelt es sich vorzugsweise um ETCS und das Fahrzeug wird im Betriebsmodus ETCS Level 2 Limited Supervision (LS) betrieben.

Vorzugsweise erteilt die Streckenzentrale vor Überfahren der ersten Balisengruppe zunächst eine initiale Fahrterlaubnis mit einer vorgegebenen Maximallänge und Modeprofil "Limited Supervision". Die vorgegebene Maximallänge ist vorzugsweise > 32 km ("unbegrenzte Fahrterlaubnis").

Bei dieser speziellen Verfahrensvariante wird das Verfahren mit einem gegenüber einen Betriebsmodus ETCS Level1 LS und/oder ETCS Level2 FS reduzierten Projektierungsaufwand für das technische System durchgeführt. Das Verfahren wird also mit einem System ausgeführt, das für einen Betriebsmodus ETCS Level 1 LS und/oder ETCS Level 2 FS unvollständig projektiert ist. Unter Projektierung ist die projektbezogene Konfiguration des Systems zu verstehen. Eine unvollständige Projektierung bedeutet, dass nicht alle für ETCS Level 1 LS bzw. ETCS Level 2 FS benötigten Daten projektiert werden. D.h. dass mit dem erfindungsgemäßen Verfahren in Bezug auf ETCS Level 2 FS und ETCS Level 1 LS ein geringerer Projektierungsaufwand nötig ist. Insbesondere müssen bei dem erfindungsgemäßen Verfahren die Distanzen zwischen Vor- und Hauptsignalen nicht projektiert werden. Die Distanzen zwischen Hauptsignalen müssen nicht projektiert werden. Die Neigungswinkel und Geschwindigkeitsprofile der Strecke müssen nicht projektiert werden. Die Abstände zwischen erster und zweiter Balisengruppe am Vor- und Hauptsignal werden auf einen einheitlichen Wert festgelegt und müssen nicht individuell projektiert werden. Das erfindungsgemäße Verfahren erfordert also einen deutlich reduzierten Projektierungsaufwand für das technische System als für einen Betriebsmodus ETCS Level1 LS und/oder ETCS Level2 FS.

Beim Überfahren der Balisengruppe durch das Fahrzeug wird vorzugsweise eine statische Information, insbesondere die Balisen-ID, vom Fahrzeug, insbesondere von der fahrzeugseitigen Überwachungseinrichtung (OBU), gelesen. Die statische Information kann neben der Balisen-ID auch bspw. Textnachrichten und/oder Informationen bzgl. Langsamfahrstellen enthalten.

Vorzugsweise umfassen die erste Balisengruppe und die zweite Balisengruppe dazu Festdatenbalisen (passive Balisen), die ausschließlich statische Informationen an das Fahrzeug übermitteln können.

Die beim Überfahren der ersten Balisengruppe von der Balisengruppe an das Fahrzeug übermittelte statische Information wird zumindest teilweise vom Fahrzeug an die Streckenzentrale, insbesondere über die Funkverbindung, vorzugsweise mittels GSM-R oder Euroradio, übermittelt.

Vorzugsweise erfolgt die Zuordnung des Fahrzeugs zu dem Signal durch die Streckenzentrale anhand der vom Fahrzeug an die Streckenzentrale übermittelten statischen Information. Insbesondere kann mittels der ID der Ort des Fahrzeugs bestimmt werden. Mit Hilfe der der bestimmten Ortsdaten kann die Streckenzentrale die Zuordnung des Fahrzeugs zum Signal durchführen. Die Zuordnung des Fahrzeugs zu dem Vor- oder Hauptsignal und somit die Positionsbestimmung erfolgt also mittels der Balisen, vorzugsweise ausschließlich mittels der Balisen. Die für die Zuordnung verwendeten Positionsdaten können im Prinzip auch mittels anderer Ortungsmethoden ermittelt werden, z.B. GPS, Trägheitsnavigation, Magnetfeldkarten. Das Fahrzeug müsste dazu zyklisch seine mittels der Ortungsmethode ermittelte Position an die Streckenzentrale melden, die dann wieder eine Signalzuordnung durchführt.

Falls das Fahrzeug nach dem Überfahren der ersten Balisengruppe keine neue Fahrterlaubnis von der Streckenzentrale erhält, durch den die zweite Balisengruppe maskiert wird, liest das Fahrzeug in einer besonders bevorzugten Verfahrensvariante die zweite Balisengruppe aus und eine Sicherheitsreaktion, insbesondere eine automatische Abbremsung des Fahrzeugs, wird eingeleitet. Die Sicherheitsreaktion erfolgt vorzugsweise in Form einer temporären Geschwindigkeitsbegrenzung (= Langsamfahrstelle). Die Langsamfahrstelle befindet sich insbesondere vor einem Signal vor einer Gefahrenstelle (Hauptsignal). Die Balise, die das Senden einer Langsamfahrstelle auslöst, befindet sich vorzugsweise am Ort eines Vorsignals. Die Langsamfahrstelle bewirkt, dass das Fahrzeug auf eine geringe Geschwindigkeit vor dem Hauptsignal heruntergebremst wird, so dass eine eventuelle Notbremsung an der zweiten Balisengruppe nicht zum Überfahren des Gefahrpunkts hinter dem Hauptsignal führt. Sie zwingt das Fahrzeug abzubremsen. Zusätzlich erhält der Triebfahrzeugführer eine Textnachricht über den die Sicherheitsreaktion auslösenden Grund. Ein Grund für den Nichterhalt der Fahrterlaubnis kann bspw. eine Verzögerung oder Störung sein, z.B. bei der Übermittlung der statischen Information an die Streckenzentrale

Eine spezielle Verfahrensvariante sieht vor, dass durch Überfahren der zweiten Balisengruppe das Fahrzeug eine quittierungspflichtige Anweisung, insbesondere mit einer Textnachricht, erhält, und dass die automatische Abbremsung als Reaktion auf das Fehlen einer Quittierung der quittierungspflichtigen Anweisung erfolgt.

Vorzugsweise umfasst die quittierungspflichtige Anweisung eine nicht erfüllbare Quittungsbedingung, bspw. mit einer Quittierungszeit t=0 oder Quittierungsweg s=0 als Quittierungsbedingung.

Die Ermittlung des aktuellen Signalbegriffs erfolgt vorzugsweise durch Abgreifen von Streckeninformationen an einem Stellwerk durch die Streckenzentrale.

Bei einer besonders bevorzugten Verfahrensvariante umfasst das mindestens eine Signal ein Vorsignal und ein Hauptsignal, und die Balisengruppen eine dem Vorsignal vorgeschaltete erste Vorsignalbalisengruppe und eine dem Hauptsignal vorgeschaltete erste Hauptsignalbalisengruppe sowie eine am Vorsignal angeordnete zweite Vorsignalbalisengruppe und eine am Hauptsignal angeordnete zweite Hauptsignalbalisengruppe.

Falls das Fahrzeug über das Hauptsignal hinausfahren soll (insbesondere wenn das Vorsignal "Fahrt erwartend" bzw. Hauptsignal "Fahrt" zeigt), ist vorzugsweise vorgesehen, dass die an das Fahrzeug übermittelte Fahrterlaubnis Information bzgl. des Modeprofils "Limited Supervision" und eine Länge über das Hauptsignal hinaus umfasst. Darüber hinaus können noch weitere Informationen mit der Fahrterlaubnis mitgegeben werden, wie z.B. Streckenneigung, maximale Streckengeschwindigkeit, oder die am Signal signalisierte zulässige Geschwindigkeit im folgenden Streckenabschnitt, etc.

Zeigt das Vorsignal zunächst "Halt erwartend" und der Signalbegriff ändert sich dahingehend, dass er eine Fahrt über das Hauptsignal hinaus erlaubt (Hauptsignal wird von "Halt" auf "Fahrt" aufgewertet), so wird die Fahrterlaubnis verlängert. Besonders vorteilhaft ist es, wenn nach einer Signalaufwertung (Änderung des Signalbegriffs auf "Fahrt" bzw. "Fahrt erwartet") die Streckenzentrale die Fahrterlaubnis sofort verlängert und nicht abgewartet wird, bis eine neue Balisengruppe überfahren wurde, wie es bspw. in Level 1 Limited Supervision zwingend der Fall ist. Mit dem erfindungsgemäßen Verfahren hingegen kann jederzeit bei Fahrtstellung des Signals die Fahrterlaubnis verlängert werden. Dadurch kann die Anzahl der Balisen gegenüber ETCS Level 1 Limited Supervision reduziert werden.

Falls das Fahrzeug nicht über das Hauptsignal hinausfahren soll (insbesondere, wenn das Vorsignal "Halt erwartend" bzw. Hauptsignal "Halt" zeigt), ist vorzugsweise vorgesehen, dass die an das Fahrzeug übermittelte Fahrterlaubnis Information bzgl. eines zulässigen Bremswegs (Permitted Braking Distance) umfasst, und dass die Einhaltung des Bremswegs von der fahrzeugseitigen Überwachungseinrichtung (OBU) überwacht wird. In diesem Fall sendet die Streckenzentrale nach dem Überfahren der ersten Balisengruppe vor dem Vorsignal eine unbegrenzte Fahrterlaubnis mit Modeprofil LS. Durch die Permitted Braking Distance überwacht das Fahrzeug im Hintergrund, dass der Triebfahrzeugführer das Fahrzeug abbremst. Tut er das nicht, so wird das Fahrzeug beim Überschreiten der zulässigen Geschwindigkeit durch die OnBoard-Unit zwangsgebremst. Durch eine Fahrterlaubnis, die eine Permitted Braking Distance enthält, wird also die Hintergrundüberwachung aktiviert. So wird verhindert, dass das Fahrzeug am Hauptsignal vorbeifährt. Da mit dem erfindungsgemäßen Verfahren also das Anfahren gegen haltzeigende Signale durch Verwendung der Hintergrundüberwachung durch die Streckenzentrale unterbunden werden kann, kann die Anzahl der Balisen gegenüber ETCS Level 1 LS weiter reduziert werden.

Zeigt das Vorsignal zunächst "Fahrt erwartend" und das Hauptsignal fällt von "Fahrt" auf "Halt" zurück, so sendet die Streckenzentrale einen Conditional Emergency Stop auf den Standort des Hauptsignals. Befindet sich das Fahrzeug noch vor dem Hauptsignal, so wird hierdurch die bestehende Fahrterlaubnis gekürzt und der Zug wird auf das Hauptsignal abgebremst.

Vorzugsweise wird für die Auslösung einer Sicherheitsreaktion die zweite Balisengruppe verwendet.

Eine besonders bevorzugte Verfahrensvariante sieht vor, dass die in der Fahrterlaubnis enthaltene Verkettungsinformation Informationen bezüglich einer virtuelle Balisengruppe umfasst, die bewirkt, dass beim Passieren des Orts der virtuellen Balisengruppe die Verkettungsinformation auf dem Fahrzeug wieder gelöscht wird und alle weiteren Balisen wieder gelesen werden. Nach dem Überfahren der ersten Balisengruppe wird die erste Balisengruppe auf dem Fahrzeug als Last Relevant Balisegroup (LRBG) gespeichert. Alle Distanzen der Fahrterlaubnis, die Verkettungsinformation usw. beziehen sich immer auf diese LRBG, bis eine neue Balisengruppe die LRBG wird. Die virtuelle Balisengruppe liegt in einer bestimmten Distanz hinter der ersten Balisengruppe, welches über die Verkettungsinformation in der Fahrterlaubnis der fahrzeugseitigen Überwachungseinrichtung bekannt ist. Das Fahrzeug misst seine eigene Position in Bezug auf die LRBG. Nachdem das Fahrzeug diese Distanz zurückgelegt hat, wird die die Verkettungsinformation bzgl. der virtuellen Balisengruppe gelöscht und somit das Linking auf dem Fahrzeug deaktiviert, bis eine neue Verkettungsinformation von der Streckenzentrale gesendet wird. Das Löschen der die Verkettungsinformation erfolgt vorzugsweise beim Passieren des Orts der virtuellen Balisengruppe mit der vorderen (sicheren) Zugspitze. Dadurch, dass die Verkettungsinformation gelöscht wird, wird die erste Balisengruppe am nächsten Signal wieder gelesen. Würde die Verkettungsinformation nicht gelöscht, so würden die nächsten Balisengruppen nicht gelesen werden. Hierdurch ist es möglich die zweiten Balisengruppen am Vor- und Hauptsignal zu maskieren. Die Positionsdaten der virtuellen Balisengruppe sind so gewählt, dass diese hinter der maskierten zweiten Balisengruppe liegen.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Detaillierte Beschreibung der Erfindung und Zeichnung
- Fig. 1: zeigt die wesentlichen Elemente des für das erfindungsgemäße Verfahren verwendete Zusicherungssystems sowie die Übertragung der für das Verfahren notwendigen Informationen.
- Fig. 2: zeigt eine Strecke mit Vor- und Hauptsignal sowie den für das erfindungsgemäße Verfahren verwendeten Balisengruppen.

**Fig. 1** zeigt ein Triebfahrzeug **F** auf einer Strecke **S** vor einem Signal **Sig** (Streckensignal). Die Strecke S ist mit einer ersten Balisengruppe **SigB 1** und einer zweiten Balisengruppe **SigB2.** Mittels der Balisengruppen SigB 1, SigB 2 werden statische Informationen, insbesondere Balisen-Identifizierungsnummer **ID** und Textnachrichten **TXT** an eine Überwachungseinrichtung **OBU** (On Board-Unit) innerhalb des Fahrzeugs F übermittelt. Die Überwachungseinrichtung OBU umfasst eine Empfangseinheit **EB** zum Empfangen der von den Balisengruppen SigB 1, SigB 2 ausgesandten Information. Die Überwachungseinrichtung kann auch einen Sendekanal aufweisen, auf dem es Energie sendet. Hierdurch kann die Balise ihre Energie zu ihrer eigenen Energieversorgung erhalten. Eine weitere Sendeeinrichtung kann in der Überwachungseinrichtung enthalten sein, damit es nicht nur Balisen, sondern auch LOOPs, d.h. Linienleiterschleifen, lesen kann. Zum Empfangen von Funksignalen einer Streckenzentrale **RBC** und zur Übertragung von Funksignalen an die Streckenzentrale RBC ist eine Sende- und Empfangseinrichtung GSM vorgesehen, das vorzugsweise auf dem Mobilfunkstandard GSM aufbaut. Beim Überfahren der ersten Balisengruppe SigB 1 erhält die Überwachungseinrichtung OBU die Balisen-ID der soeben überfahren Balisengruppe SigB 1. Die Überwachungseinrichtung OBU übermittelt diese Balisen-ID an die Streckenzentrale RBC, sodass diese den Ort des Fahrzeugs ermitteln kann. Die Streckenzentrale RBC ordnet anhand der Balisen-ID und der Fahrtrichtung das Fahrzeug F einem Vor- oder Hauptsignal zu.

Gleichzeitig greift die Streckenzentrale RBC Signalinformationen an einem Stellwerk **IL** ab, welches wiederum mit den Signalen Sig auf der Strecke S verbunden ist. Anhand der Ortsinformation des Fahrzeugs F und dem Signalbegriff des Signals Sig erstellt die Streckenzentrale RBC eine Fahrterlaubnis MA und sendet diese über die Funkverbindung an die Überwachungseinrichtung OBU des Fahrzeugs F.

Je nach Signalbegriff wird die Fahrterlaubnis MA eingeschränkt oder unbeschränkt erteilt.

Die Steuerung des Fahrzeugs liegt primär in der Verantwortung eines Fahrzeugführers, der sich nach der Außensignalisierung richtet. Die Überwachungseinrichtung OBU dient lediglich zur Hintergrundüberwachung, um z.B. im Falle einer Fehlentscheidung des Fahrzeugführers eine Sicherheitsreaktion hervorzurufen.

Die Position des Fahrzeugs F wird durch die Streckenzentrale RBC nicht kontinuierlich überwacht. Die Überwachung wird angestoßen, wenn das Fahrzeug F nach Überfahren einer Balisengruppe SigB1, SigB2 deren Balisen-ID an die Streckenzentrale RBC sendet. Wird aufgrund einer Übertragungsstörung eine Balisen-ID nicht an die Streckenzentrale RBC übermittelt, so wird durch die zweite Balisengruppe SigB2 eine Sicherheitsreaktion initiiert, die das Fahrzeug F abbremst.

**Fig.** 2 zeigt eine Strecke S mit einem Vorsignal **VSig** und einem Hauptsignal **HSig,** einer ersten Vorsignalbalisengruppe **VSigB1,** einer zweiten Vorsignalbalisengruppe **VSigB2,** einer ersten Hauptsignalbalisengruppe **HSigB1** und einer zweiten Hauptsignalbalisengruppe **HSigB2.** Die erste Vorsignalbalisengruppe VSigB1 befindet sich in einem Abstand d1 vor dem Vorsignal VSig. Die Balisen-ID der ersten Vorsignalbalisengruppe VSigB1 dient der Streckenzentrale RBC zur Zuordnung des Fahrzeugs F zum Vorsignal VSig. Die zweite Vorsignalbalisengruppe VSigB2 dient zur Einleitung einer Sicherheitsreaktion, falls die ID der ersten Vorsignalbalisengruppe VSigB1 nicht zur Streckenzentrale RBC gesendet wurde.

Die erste Hauptsignalbalisengruppe HSigB1 befindet sich in einem Abstand d2 vor dem Hauptsignal HSig. Die Balisen-ID der ersten Hauptsignalbalisengruppe HSigB1 dient der Streckenzentrale RBC zur Zuordnung des Fahrzeugs F zum Hauptsignal HSig. Die zweite Hauptsignalbalisengruppe HSigB2 dient zur Einleitung einer Sicherheitsreaktion, falls die Balisen-ID der ersten Hauptsignalbalisengruppe HSigB1 nicht zur Streckenzentrale RBC gesendet wurde.

Der Abstände d1, d2 sollte so kurz wie möglich und so lange wie nötig sein und sind abhängig von Streckengeschwindigkeit und Dauer, vom Auslesen der Balisengruppe, Übermitteln der Balisen -ID an die Streckenzentrale RBC und vom Erhalt eines neuen Fahrbefehls. Insbesondere muss der neue Fahrbefehl vor Überfahren der Balise SigB2 auf dem Fahrzeug F sein, da ansonsten eine Sicherheitsreaktion erfolgt. Unter beispielhafter Annahme einer Dauer für das Lesen eines Telegramms aus der Balise von ca. 1s, für das Verarbeiten auf dem Fahrzeug von ca. 0,5s, für das Senden an die Streckenzentrale von ca. 1s, für die Verarbeitung in der Streckenzentrale von ca. 0,5s, für das Senden an das Fahrzeug von ca. 1s, für das Verarbeiten der neuen Fahrterlaubnis MA auf dem Fahrzeug von ca. 0,5s ergeben sich ca. 4,5s und daraus bei einer angenommenen Geschwindigkeit von 160km/h für die Abstände d1, d2 ca. 200m.

Fig. 2 zeigt darüber hinaus (gestrichelt) virtuelle Balisengruppen **ViB.** Hierbei handelt es sich nicht um tatsächliche Balisengruppen im Sinne von Hardware, sondern um Ortsdaten, die als Verkettungsinformation mit der Fahrterlaubnis MA an das Fahrzeug F übermittelt werden. Die Verkettungsinformation legt fest, bis wohin Balisen, die gegebenenfalls überfahren werden, nicht ausgelesen werden. Am Ort der virtuellen Balisengruppen ViB wird dieses "Ausleseverbot" aufgehoben und nachfolgend überfahrene Balisen werden wieder ausgelesen.

Im Folgenden wird das erfindungsgemäße Verfahren anhand einer Strecke S mit einem Vorsignal VSig und einem Hauptsignal HSig, wie in Fig. 2 gezeigt, beschrieben:
Das Fahrzeug F fährt auf der Strecke S. Die Überwachungseinrichtung OBU im Fahrzeug F liest die erste Vorsignal-Balisengruppe VSigB1 vor dem Vorsignal VSig und sendet die Balisen-ID zur Streckenzentrale RBC. Die Streckenzentrale RBC kann nun das Fahrzeug F dem Vorsignal VSig oder dem Hauptsignal HSig zuordnen. (In der Regel wird die Balisen-ID des Vorsignals VSig direkt dem Hauptsignal HSig zugeordnet. Nur in Fällen, bei denen am Standort des Vorsignals VSig keine Zuordnung zum Hauptsignal HSig möglich ist, muss die Vorsignal- oder eine Weichenlageinformation ausgewertet werden.)

Zeigt das Vorsignal VSig "**Fahrt erwartend**" sendet die Streckenzentrale RBC dem Fahrzeug F einen Fahrbefehl für Mode LS über das Hauptsignal HSig hinaus, dabei wird Verkettungs(Linking)-Information verwendet. Hierdurch wird die Vorsignal-Balisengruppe VSigB2 maskiert und vom Fahrzeug F nicht ausgewertet.

Zeigt das Vorsignal VSig "**Halt erwartend**" sendet die Streckenzentrale RBC dem Fahrzeug F einen Fahrbefehl für Mode LS mit einer Permitted Breaking Distance von x-Meter und Linking-Information. Hierdurch wird die Vorsignalbalisengruppe VSigB2 maskiert und vom Fahrzeug F nicht ausgewertet. Durch die Permitted Braking Distance überwacht das Fahrzeug F im Hintergrund, dass der Triebfahrzeugführer das Fahrzeug F abbremst. Tut er das nicht, so wird als Sicherheitsreaktion das Fahrzeug F beim Überschreiten der zulässigen Geschwindigkeit durch die Überwachungseinrichtung OBU gebremst.

Bekommt das Fahrzeug F durch eine Verzögerung oder Störung vor dem Vorsignal VSig keine neue Fahrterlaubnis MA von der Streckenzentrale RBC gesendet, in dem die zweite Vorsignalbalisengruppe VSigB2 maskiert wird, so liest der Zug die zweit Vorsignalbalisengruppe VSigB2 und erhält eine Temporary Speed Restriktion in y-Meter Entfernung. Diese zwingt das Fahrzeug F abzubremsen, zusätzlich erhält der Triebfahrzeugführer eine Textnachricht über den Grund der durchgeführten Sicherheitsreaktion.

### Weiterfahrt bei Vorsignal VSia "Fahrt erwartend":

Das Fahrzeug F fährt weiter, bis die Überwachungseinrichtung OBU die Hauptsignalbalisengruppe HSigB1 vor dem Hauptsignal HSig liest und sendet die entsprechende Balisen-ID zur Streckenzentrale RBC. Die Streckenzentrale RBC kann nun das Fahrzeug F dem Hauptsignal HSig zuordnen. Die Zuordnung ist nicht zwingend notwendig, wenn das Hauptsignal HSig zu diesem Zeitpunkt immer noch "Fahrt" zeigt.Zeigt das Hauptsignal HSig zu diesem Zeitpunkt immer noch "Fahrt", sendet die Streckenzentrale RBC dem Fahrzeug F eine Fahrterlaubnis MA für Mode LS weit über das Hauptsignal HSig hinaus. Die Fahrterlaubnis MA enthält Linking-Information, die bewirkt, dass die zweite Hauptsignalbalisengruppe HSigB2 maskiert und vom Fahrzeug F nicht ausgewertet wird.

Für den Fall, dass beim Überfahren der Hauptsignalbalisengruppe HSigB1 keine erneute Zuordnung zum Hauptsingal erfolgt, muss trotzdem ein erneute Fahrterlaubnis MA generiert werden, die die zweite Hauptsignalbalisengruppe HSigB2 maskiert, dies wird durch das Melden der ersten Hauptsignalbalisengruppe HSigB1 angestoßen, damit wird die Sicherheitsreaktion an der zweiten Hauptsignalbalisengruppe HSigB2 aufgehoben. Hierdurch ist es nicht nötig den Abstand zwischen Vorsignal VSig und Hauptsignal HSig zu projektieren. (Dieser kann von ca. 700m bis 1500m lang sein).

Wechselt das Hauptsignal HSig in "Halt" (Haltfall), erfolgt eine Auswertung durch die Streckenzentrale RBC. Das Fahrzeug F erhält von der Streckenzentrale RBC einen Conditional Emergency Stop (Nothalt) auf den Standort des Hauptsignals HSig. (d2+z Meter nach der ersten Hauptsignalbalisengruppe HSigB1, wobei z eine Korrekturgröße ist, die benötigt wird, um die Differenz zwischen Hauptsignal HSig und Ende des zugehörigen Gleisfreimeldeabschnitts hinter dem Hauptsignal HSig auszugleichen). Wurde der Haltfall des Hauptsignals HSig durch das Fahrzeug F bedingt, weil bspw. das Fahrzeug F das Hauptsignal HSig regulär passiert hat und somit den nächsten Gleisabschnitt blockiert, wird der Nothalt ignoriert, da es sich um einen regulären Haltfall handelt, der verhindern soll, dass ein weiteres Fahrzeug in denselben Gleisabschnitt einfährt. Sollte sich das Fahrzeug F noch vor dem Hauptsignal HSig befinden, wird als Sicherheitsreaktion eine Zwangsbremsung eingeleitet.

### Weiterfahrt bei Vorsignal "Halt erwartend":

Aufgrund der Vorsignalbeeinflussung bremst das Fahrzeug F auf eine Geschwindigkeit, damit er die Permitted Breaking Distance einhalten kann. Mit dieser Geschwindigkeit fährt der Zug, bis die Überwachungseinrichtung OBU im Fahrzeug F die erste Hauptsignalbalisengruppe HSigB1 vor dem Hauptsignal HSig liest und die Balisen-ID zur Streckenzentrale RBC sendet. Die Streckenzentrale RBC kann nun das Fahrzeug F dem Hauptsignal HSig zuordnen. Die Streckenzentrale RBC sendet dem Fahrzeug F einen Fahrbefehl MA für Mode LS bis zum Hauptsignal HSig, an dem das Fahrzeug F zum Stehen kommen soll.

Wechselt das Hauptsignal HSig in "**Fahrt**", so sendet die Streckenzentrale RBC dem Fahrzeug F einen Fahrbefehl für Mode LS weit über das Hauptsignal HSig hinaus. Die Fahrterlaubnis MA enthält Linking-Information, die bewirkt, dass die zweite Hauptsignalbalisengruppe HSigB2 maskiert und vom Fahrzeug F nicht ausgewertet wird.

Der Haltfall des HSig wird vom RBC ausgewertet und der Zug erhält einen Conditional Emergency Stop auf den Standort des HSig (d2+z Meter nach der ersten Balisengruppe HSigB1, wobei z eine Korrekturgröße ist, die benötigt wird, um die Differenz zwischen Hauptsignal und Ende Gleisfreimeldeabschnitt, insbesondere Bereich zwischen zwei Achszählpunkten oder Bereich eines Gleiskreises hinter dem Signal auszugleichen). Wurde der Haltfall des Hauptsignals HSig durch das Fahrzeug F bedingt, weil bspw. das Fahrzeug F das Hauptsignal HSig regulär passiert hat und somit den nächsten Gleisabschnitt blockiert, wird der Nothalt ignoriert. Sollte sich das Fahrzeug F noch vor dem Hauptsignal HSig befinden, wird als Sicherheitsreaktion eine Zwangsbremsung eingeleitet.

Bekommt das Fahrzeug F durch eine Verzögerung oder Störung vor dem Hauptsignal HSig keinen neuen Fahrbefehl MA von der Streckenzentrale RBC gesendet, mitdem die zweite Hauptbalisengruppe HSigB2 maskiert wird, und überfährt der Triebfahrzeugführer unerlaubterweise das Hauptsignal HSig, so liest das Fahrzeug F die zweite Balisengruppe HSigB2, es wird eine Zwangsbremse eingeleitet. Dazu wird von der zweite Hauptbalisengruppe HSigB2 eine quittierungspflichtige Textnachricht TXT an das Fahrzeug F gesendet, wobei die Quittungsbedingungen so gewählt sind, dass sie nicht erfüllt werden können (z.B.: nicht erfüllbare Quittungszeit/strecke t=0 / s=0). Aufgrund der fehlenden Quittierung wird die Zwangsbremsung eingeleitet.

Befindet sich der Zug zwischen der ersten Vorsignalbalisengruppe VSigB1 und dem Hauptsignal HSig, kann jederzeit, bei Fahrtstellung des Signals HSig, dem Fahrzeug F ein Fahrbefehl für Mode LS erteilt und damit die Überwachung durch die Streckenzentrale RBC (bis zum Überfahren der nächsten Balisengruppe) aufgehoben werden.

Bei dem erfindungsgemäßen Verfahren wird also eine Ortsbestimmung des Fahrzeugs F, insbesondere mittels der Balisengruppen vorgenommen. Vorzugsweise erfolgt die Ortsbestimmung ausschließlich mittels der Balisengruppen. Aufgrund der Ortsbestimmung wird das Fahrzeug F einem Signal zugeordnet. Zeigt das Signal "Halt" oder "Halt erwartend" wird eine Überwachung des Fahrzeugs F durch die Streckenzentrale RBC eingeleitet.

Das erfindungsgemäße Verfahren basiert darauf, dass beim Überfahren der ersten Balisengruppe VSigB1, HSigB1 eine Fahrterlaubnis MA in Abhängigkeit des aktuellen Signalbegriffs mit Verkettungsinformation an das Fahrzeug F gesendet wird und die zweite Balisengruppe VSigB2, HSigB2 durch diese Verkettungsinformation maskiert, also nicht ausgelesen wird. Im Falle einer fehlenden Fahrterlaubnis MA, nach Passieren der ersten Balisengruppe VSigB1, HSigB1, wird die zweite Balisengruppe VSigB2, HSigB2 ausgelesen, was gegebenenfalls eine Sicherheitsreaktion auslöst.

### Literaturliste

[01] https://de.wikipedia.org/wiki/European_Train_Control_System

### Bezugszeichenliste

- EB: Empfangseinheit zum (insbesondere induktivem) Empfangen der von den Balisengruppen ausgesandten Information
- GSM: Sende- und Empfangseinheit zum Senden und Empfangen von Funksignalen
- F: Fahrzeug
- ID: Balisen ID
- IL: Stellwerk
- MA: Fahrterlaubnis
- OBU: Überwachungseinrichtung
- RBC: Streckenzentrale
- S: Strecke
- TXT: quittierungspflichtige Textnachricht
- ViB: virtuelle Balisengruppe
- Sig: Signal
- HSig: Hauptsignal
- VSig: Vorsignal
- SigB1: erste Signalbalisengruppe
- SigB2: zweite Signalbalisengruppe
- VSigB1: erste Vorsignalbalisengruppe
- VSigB2: zweite Vorsignalbalisengruppe
- HSigB1: erste Hauptsignalbalisengruppe
- HSigB2: zweite Hauptsignalbalisengruppe

## Patentansprüche

1. Verfahren zum Betreiben eines Zugbeeinflussungssystems zur Beeinflussung eines schienengebundenen Fahrzeugs (F) mit einer fahrzeugseitigen Überwachungseinrichtung (OBU), wobei das Zugbeeinflussungssystem eine Streckenzentrale (RBC) und eine Außensignalisierung mit mindestens einem Signal (Sig; HSig, VSig) und einer dem Signal (Sig; HSig VSig) vorgeschalteten ersten Balisengruppe (SigB, HSigB1, VSigB1) und einer am Signal (Sig; HSig, VSig) angeordneten zweiten Balisengruppe (SigB2; HSigB2, VSigB2) umfasst, wobei das Fahrzeug (F) von der Streckenzentrale (RBC) überwacht wird, wobei das Verfahren umfasst:
• Zuordnen des Fahrzeugs (F) zu dem Signal (Sig; HSig, VSig),
• Ermitteln eines aktuellen Signalbegriffs des zugeordneten Signals (Sig; HSig, VSig),
• Erteilen einer Fahrterlaubnis (MA) durch die Streckenzentrale (RBC) an das Fahrzeug (F) in Abhängigkeit von dem ermittelten Signalbegriff über eine Funkverbindung,
• Fahren des Fahrzeugs (F) von einem Fahrzeugführer nach der Außensignalisierung,
• wobei die Überwachung durch die Streckenzentrale (RBC) im Hintergrund erfolgt, **dadurch gekennzeichnet, dass**
∘ die Streckenzentrale (RBC) diskontinuierlich mit dem Fahrzeug (F) kommuniziert, wobei die Fahrterlaubnis (MA) durch Überfahren der ersten Balisengruppe (SigB1; HSigB1, VSigB1) angefordert wird,
∘ die Fahrterlaubnis (MA) in Abhängigkeit des ermittelten aktuellen Signalbegriffs an das Fahrzeug (F) übertragen wird, wobei die Fahrterlaubnis (MA) eine Verkettungsinformation enthält, wodurch die zweite Balisengruppe (SigB2; HSigB2, VSigB2) maskiert und damit nicht ausgewertet wird.

2. Verfahren nach Anspruch 1, **dadurch gekennzeichnet, dass** es sich bei dem Zugbeeinflussungssystem um ETCS handelt und das Fahrzeug (F) im Betriebsmodus ETCS Level 2 Limited Supervision betrieben wird.

3. Verfahren nach einem der vorhergehenden Ansprüche, **dadurch gekennzeichnet, dass** beim Überfahren der Balisengruppe (HSigB1; VSigB1, HSigB2; VSigB2) durch das Fahrzeug (F) eine statische Information, insbesondere die Balisen-ID (ID), vom Fahrzeug (F), insbesondere von der fahrzeugseitigen Überwachungseinrichtung (OBU), gelesen wird.

4. Verfahren nach Anspruch 3, **dadurch gekennzeichnet, dass** die beim Überfahren der ersten Balisengruppe (SigB1; HSigB1, VSigB1) die von der ersten Balisengruppe (SigB1; HSigB1, VSigB1) an das Fahrzeug (F) übermittelte statische Information (ID) zumindest teilweise vom Fahrzeug (F) an die Streckenzentrale (RBC), insbesondere über die Funkverbindung, vorzugsweise mittels GSM-R oder Euroradio, übermittelt wird.

5. Verfahren nach Anspruch 4, **dadurch gekennzeichnet, dass** die Zuordnung des Fahrzeugs (F) zu dem Signal (HSig, VSig) durch die Streckenzentrale (RBC) anhand der vom Fahrzeug (F) an die Streckenzentrale (RBC) übermittelten statischen Information (ID), erfolgt.

6. Verfahren nach einem der vorhergehenden Ansprüche, **dadurch gekennzeichnet, dass**, falls das Fahrzeug (F) nach dem Überfahren der ersten Balisengruppe (SigB1; HSigB1, VSigB1) keine neue Fahrterlaubnis (MA) von der Streckenzentrale (RBC) erhält, durch den die zweite Balisengruppe (SigB2; HSigB2, VSigB2) maskiert wird, das Fahrzeug (F) die zweite Balisengruppe (SigB2; HSigB2, VSigB2) ausliest und eine Sicherheitsreaktion, insbesondere eine automatische Abbremsung des Fahrzeugs (F), eingeleitet wird.

7. Verfahren nach Anspruch 6, **dadurch gekennzeichnet, dass** durch Überfahren der zweiten Balisengruppe (SigB2; HSigB2, VSigB2) das Fahrzeug (F) eine quittierungspflichtige Anweisung (TXT), insbesondere mit einer Textnachricht, erhält, und dass die automatische Abbremsung als Reaktion auf das Fehlen einer Quittierung der quittierungspflichtigen Anweisung erfolgt.

8. Verfahren nach Anspruch 7, **dadurch gekennzeichnet, dass** die quittierungspflichtige Anweisung (TXT) eine nicht erfüllbare Quittungsbedingung umfasst.

9. Verfahren nach einem der vorhergehenden Ansprüche, **dadurch gekennzeichnet, dass** die Ermittlung des aktuellen Signalbegriffs durch Abgreifen von Streckeninformationen an einem Stellwerk (IL) durch die Streckenzentrale (RBC) erfolgt.

10. Verfahren nach einem der vorhergehenden Ansprüche, **dadurch gekennzeichnet, dass** das mindestens eine Signal (HSig, VSig) ein Vorsignal (VSig) und ein Hauptsignal (HSig) umfasst, und die Balisengruppen (HSigB1, VSigB1, HSigB2, VSigB2) eine dem Vorsignal (VSig) vorgeschaltete erste Vorsignalbalisengruppe (VSigB1) und eine dem Hauptsignal (HSig) vorgeschaltete erste Hauptsignalbalisengruppe (HSigB1) sowie eine am Vorsignal angeordnete zweite Vorsignalbalisengruppe (VSigB2) und eine am Hauptsignal angeordnete zweite Hauptsignalbalisengruppe (HSigB2) umfasst.

11. Verfahren nach Anspruch 10, **dadurch gekennzeichnet, dass**, falls das Fahrzeug (F) über das Hauptsignal (HSig) hinausfahren soll, die an das Fahrzeug (F) übermittelte Fahrterlaubnis (MA) Information bzgl. des Modeprofils "Limited Supervision" und eine Länge über das Hauptsignal (HSig) hinaus umfasst.

12. Verfahren nach einem der Ansprüche 10 bis 11 **dadurch gekennzeichnet, dass**, falls das Fahrzeug (F) nicht über das Hauptsignal (HSig) hinausfahren soll, die an das Fahrzeug (F) übermittelte Fahrterlaubnis (MA) Information bzgl. eines zulässigen Bremswegs umfasst, und
dass die Einhaltung des Bremswegs von der fahrzeugseitigen Überwachungseinrichtung (OBU) (OBU) überwacht wird.

13. Verfahren nach eine der vorhergehenden Ansprüche, **dadurch gekennzeichnet, dass** für die Auslösung einer Sicherheitsreaktion die zweite Balisengruppe (HSigB2, VSigB2) verwendet wird.

14. Verfahren nach einem der vorhergehenden Ansprüche, **dadurch gekennzeichnet, dass** die in der Fahrterlaubnis (MA) enthaltene Verkettungsinformation Informationen bezüglich einer virtuelle Balisengruppe (VB) umfasst, die bewirkt, dass beim Passieren des Orts der virtuellen Balisengruppe (VB) die Verkettungsinformation auf dem Fahrzeug (F) wieder gelöscht wird und alle weiteren Balisen wieder gelesen werden.

## Claims

1. Method for operating a train control system for influencing a rail-bound vehicle (F) with an on-board monitoring device (OBU), wherein the train control system has a line control center (RBC) and external signaling with at least one signal (Sig; HSig, VSig) and a first balise group (SigB, HSigB1, VSigB1) upstream of the signal (Sig; HSig, VSig) and a second balise group (SigB2; HSigB2, VSigB2) arranged at the signal (Sig; HSig, VSig), wherein the vehicle (F) is monitored by the line control center (RBC), the method comprising:
• assignment of the vehicle (F) to the signal (Sig; HSig, VSig),
• determination of a current signal aspect of the assigned signal (Sig; HSig, VSig),
• issuing of a movement authority (MA) to the vehicle (F) by the line control center (RBC) depending on the determined signal aspect via a radio link,
• driving of the vehicle (F) by a driver according to the external signaling,
• wherein the monitoring by the line control center (RBC) takes place in the background, **characterized in that**
∘ the line control center (RBC) communicates discontinuously with the vehicle (F), wherein the movement authority (MA) is requested by passing the first balise group (SigB1; HSigB1, VSigB1),
∘ the movement authority (MA) is transmitted to the vehicle (F) on the basis of the determined current signal aspect, wherein the movement authority (MA) contains linking information, whereby the second balise group (SigB2; HSigB2, VSigB2) is masked and therefore is not evaluated.

2. Method according to claim 1, **characterized in that** the train control system is ETCS and the vehicle (F) is operated in the ETCS Level 2 limited supervision operating mode.

3. Method according to any of the preceding claims, **characterized in that** when the vehicle (F) passes the balise group (HSigB1; VSigB1, HSigB2; VSigB2), static information, in particular the balise ID (ID), is read by the vehicle (F), in particular by the on-board monitoring device (OBU).

4. Method according to claim 3, **characterized in that** the static information (ID) transmitted by the first balise group (SigB1; HSigB1, VSigB1) to the vehicle (F) when the vehicle passes the first balise group (SigB1; HSigB1, VSigB1) is at least partially transmitted from the vehicle (F) to the line control center (RBC), in particular via the radio link, preferably using GSM-R or Euroradio.

5. Method according to claim 4, **characterized in that** the vehicle (F) is assigned to the signal (HSig, VSig) by the line control center (RBC) using the static information (ID) transmitted by the vehicle (F) to the line control center (RBC).

6. Method according to any of the preceding claims, **characterized in that** if, after passing the first balise group (SigB1; HSigB1, VSigB1), the vehicle (F) does not receive a new movement authority (MA) from the line control center (RBC), by which the second balise group (SigB2; HSigB2, VSigB2) is masked, the vehicle (F) reads the second balise group (SigB2; HSigB2, VSigB2) and initiates a safety response, in particular an automatic braking of the vehicle (F).

7. Method according to claim 6, **characterized in that,** by passing over the second balise group (SigB2; HSigB2, VSigB2), the vehicle (F) receives an instruction (TXT) requiring acknowledgment, in particular with a text message, and **in that** the automatic braking takes place as a response to the lack of acknowledgment of the instruction requiring acknowledgment.

8. Method according to claim 7, **characterized in that** the instruction (TXT) requiring acknowledgment comprises an acknowledgment condition which cannot be fulfilled.

9. Method according to any of the preceding claims, **characterized in that** the current signal aspect is determined by the line control center (RBC) tapping line information at an interlocking unit (IL).

10. Method according to any of the preceding claims, **characterized in that** the at least one signal (HSig, VSig) comprises an approach signal (VSig) and a main signal (HSig), and the balise groups (HSigB1, VSigB1, HSigB2, VSigB2) include a first approach signal balise group (VSigB1) upstream of the approach signal (VSig) and a first main signal balise group (HSigB1) upstream of the main signal (HSig), as well as a second approach signal balise group (VSigB2) arranged at the approach signal and a second main signal balise group (HSigB2) arranged at the main signal.

11. Method according to claim 10, **characterized in that** if the vehicle (F) is to proceed beyond the main signal (HSig), the movement authority (MA) transmitted to the vehicle (F) contains information about the "limited supervision" mode profile and a length beyond the main signal (HSig).

12. Method according to any of claims 10 to 11, **characterized in that** if the vehicle (F) is not to proceed beyond the main signal (HSig), the movement authority (MA) transmitted to the vehicle (F) comprises information regarding a permitted braking distance, and
**in that** compliance with the braking distance is monitored by the on-board monitoring device (OBU) (OBU).

13. Method according to any of the preceding claims, **characterized in that** the second balise group (HSigB2, VSigB2) is used to trigger a safety response.

14. Method according to any of the preceding claims, **characterized in that** the linking information contained in the movement authority (MA) comprises information relating to a virtual balise group (VB) which causes the linking information on the vehicle (F) to be deleted again when the location of the virtual balise group (VB) is passed, and causes all other balises to be read again.

## Revendications

1. Procédé permettant d'exploiter un système d'influence de train permettant d'influencer un véhicule (F) sur rails comportant un dispositif de surveillance (OBU) côté véhicule, dans lequel le système d'influence de train comprend un poste de commande central (RBC) et une signalisation extérieure comportant au moins un signal (Sig ; HSig, VSig) et un premier groupe de balises (SigB, HSigB1, VSigB1) placé en amont du signal (Sig ; HSig, VSig) et un second groupe de balises (SigB2 ; HSigB2, VSigB2) disposé au niveau du signal (Sig ; HSig, VSig), dans lequel le véhicule (F) est surveillé par le poste de commande central (RBC), dans lequel le procédé comprend :
• l'association du véhicule (F) au signal (Sig ; HSig, VSig),
• la détermination d'un terme de signal actuel du signal (Sig ; HSig, VSig) associé,
• la délivrance d'une autorisation de conduite (MA) par le poste de commande central (RBC) au véhicule (F) en fonction du terme de signal déterminé, par l'intermédiaire d'une liaison radio,
• la conduite du véhicule (F) par un conducteur après la signalisation extérieure,
• dans lequel la surveillance est effectuée en arrière-plan par le poste de commande central (RBC), **caractérisé en ce que**
∘ le poste de commande central (RBC) communique de manière discontinue avec le véhicule (F), dans lequel l'autorisation de conduite (MA) est demandée en franchissant le premier groupe de balises (SigB1 ; HSigB1, VSigB1),
∘ l'autorisation de conduite (MA) est transmise au véhicule (F) en fonction du terme de signal actuel déterminé, dans lequel l'autorisation de conduite (MA) contient une information d'enchaînement, moyennant quoi le second groupe de balises (SigB2 ; HSigB2, VSigB2) est masqué et n'est donc pas évalué.

2. Procédé selon la revendication 1, **caractérisé en ce que** le système d'influence de train est l'ETCS et le véhicule (F) est exploité en mode de fonctionnement ETCS Level 2 Limited Supervision (niveau 2 ETCS supervision limitée).

3. Procédé selon l'une des revendications précédentes,
**caractérisé en ce que,** lors du franchissement par le véhicule (F) du groupe de balises (HSigB1 ; VSigB1, HSigB2 ; VSigB2), une information statique, en particulier l'identifiant de balise (ID), est lue par le véhicule (F), en particulier par le dispositif de surveillance (OBU) côté véhicule.

4. Procédé selon la revendication 3, **caractérisé en ce que,** lors du franchissement du premier groupe de balises (SigB1 ; HSigB1, VSigB1), l'information statique (ID) transmise par le premier groupe de balises (SigB1 ; HSigB1, VSigB1) au véhicule (F) est transmise au moins en partie par le véhicule (F) au poste de commande central (RBC), en particulier par l'intermédiaire de la liaison radio, de préférence à l'aide de GSM-R ou Euroradio.

5. Procédé selon la revendication 4, **caractérisé en ce que** l'association du véhicule (F) au signal (HSig, VSig) est effectuée par le poste de commande central (RBC) à l'aide de l'information statique (ID) transmise par le véhicule (F) au poste de commande central (RBC).

6. Procédé selon l'une des revendications précédentes,
**caractérisé en ce que,** si le véhicule (F) ne reçoit pas du poste de commande central (RBC) une nouvelle autorisation de conduite (MA) après avoir franchi le premier groupe de balises (SigB1 ; HSigB1, VSigB1), par laquelle autorisation le second groupe de balises (SigB2 ; HSigB2, VSigB2) est masqué, le véhicule (F) lit le second groupe de balises (SigB2 ; HSigB2, VSigB2) et une réaction de sécurité, en particulier un freinage automatique du véhicule (F), est déclenchée.

7. Procédé selon la revendication 6, **caractérisé en ce que,** en franchissant le second groupe de balises (SigB2 ; HSigB2, VSigB2), le véhicule (F) reçoit une instruction (TXT) nécessitant un acquittement, en particulier avec un message textuel, et **en ce que** le freinage automatique est effectué en réaction à l'absence d'acquittement de l'instruction nécessitant un acquittement.

8. Procédé selon la revendication 7, **caractérisé en ce que** l'instruction (TXT) nécessitant un acquittement comprend une condition d'acquittement qui ne peut pas être remplie.

9. Procédé selon l'une des revendications précédentes,
**caractérisé en ce que** la détermination du terme de signal actuel s'effectue en prélevant des informations de ligne à un poste d'aiguillage (IL) par le poste de commande central (RBC).

10. Procédé selon l'une des revendications précédentes,
**caractérisé en ce que** l'au moins un signal (HSig, VSig) comprend un signal préliminaire (VSig) et un signal principal (HSig), et les groupes de balises (HSigB1, VSigB1, HSigB2, VSigB2) comprennent un premier groupe de balises de signal préliminaire (VSigB1) placé en amont du signal préliminaire (VSig) et un premier groupe de balises de signal principal (HSigB1) placé en amont du signal principal (HSig) ainsi qu'un second groupe de balises de signal préliminaire (VSigB2) disposé sur le signal préliminaire et un second groupe de balises de signal principal (HSigB2) disposé sur le signal principal.

11. Procédé selon la revendication 10, **caractérisé en ce que,** si le véhicule (F) doit se déplacer au-delà du signal principal (HSig), l'autorisation de conduite (MA) transmise au véhicule (F) comprend des informations concernant le profil de mode « Limited Supervision » et une longueur au-delà du signal principal (HSig).

12. Procédé selon l'une des revendications 10 à 11, **caractérisé en ce que,** si le véhicule (F) ne doit pas se déplacer au-delà du signal principal (HSig), l'autorisation de conduite (MA) transmise au véhicule (F) comprend des informations relatives à une distance de freinage autorisée, et
**en ce que** le respect de la distance de freinage est surveillé par le dispositif de surveillance (OBU) côté véhicule (OBU).

13. Procédé selon l'une des revendications précédentes,
**caractérisé en ce que** le second groupe de balises (HSigB2, VSigB2) est utilisé pour déclencher une réaction de sécurité.

14. Procédé selon l'une des revendications précédentes,
**caractérisé en ce que** l'information d'enchaînement contenue dans l'autorisation de conduite (MA) comprend des informations relatives à un groupe de balises virtuelles (VB) qui font qu'au passage du lieu du groupe de balises virtuelles (VB), l'information d'enchaînement est à nouveau effacée sur le véhicule (F) et toutes les autres balises sont à nouveau lues.
